# EUROPÄISCHE PATENTSCHRIFT

(11) **EP 2 440 788 B1**
(45) Veröffentlichungstag und Bekanntmachung des Hinweises auf die Patenterteilung: **18.01.2017**
(21) Anmeldenummer: 10723116.9
(22) Anmeldetag: 07.06.2010
(51) Int. Cl.: F04C 18/16, F04C 29/04

(54) **VAKUUMPUMPE**
VACUUM PUMP
POMPE À VIDE

(30) Priorität: 09.06.2009 DE 102009024336
(43) Veröffentlichungstag der Anmeldung: 18.04.2012
(73) Patentinhaber: Leybold GmbH, 50968 Köln (DE)
(72) Erfinder: DREIFERT, Thomas, 50171 Kerpen (DE); GIEBMANNS, Wolfgang, 50374 Erftstadt (DE); JENKINS, Robert, West Sussex Sussex RH15 8PJ (GB); MÜLLER, Roland, 50968 Köln (DE)
(74) Vertreter: dompatent von Kreisler Selting Werner - Partnerschaft von Patent- und Rechtsanwälten mbB
(86) Internationale Anmeldenummer: PCT/EP2010/057899
(87) Internationale Veröffentlichungsnummer: WO 2010/142631

(56) Entgegenhaltungen:
- EP-A2- 0 836 008
- EP-A2- 1 936 198
- WO-A1-2007/026047
- WO-A1-2008/062598
- US-A1- 2006 227 504

## Beschreibung

Die Erfindung betrifft eine Vakuumpumpe, insbesondere eine Schrauben-Vakuumpumpe, eine Roots-Vakuumpumpe oder eine Drehschieber-Vakuumpumpe.

Vakuumpumpen weisen in einem durch das Pumpengehäuse gebildeten Schöpfraum angeordnete Pumpelemente zum Fördern des Fluids, insbesondere eines Gases, wie Luft, auf. Die Pumpelemente werden üblicherweise von einem Elektromotor angetrieben. Um die Drehzahl der Vakuumpumpe auf einfache Weise variieren zu können, ist es bekannt, Frequenzumrichter vorzusehen, um die Motordrehzahl auf einfache Weise verändern zu können. Bei dem Frequenzumrichter handelt es sich um ein empfindliches elektronisches Bauteil. Um eine gute Kühlung und vibrationsfreie Anordnung der Frequenzumrichter zu ermöglichen, ist es bekannt, diese in einem von der Vakuumpumpe unabhängigen Schaltschrank getrennt von der Pumpe anzuordnen. Dies ist jedoch insbesondere aufgrund der erforderlichen Verkabelung zwischen Schaltschrank und Elektromotor der Vakuumpumpe aufwändig. Es ist daher grundsätzlich bevorzugt, den Frequenzumrichter unmittelbar an der Vakuumpumpe anzuordnen.

Aus EP 1 936 198 ist eine Vakuumpumpe bekannt, bei der ein Gehäuse für eine Steuerelektronik unter Zwischenschaltung eines Gehäuses für einen Zwischenabschnitt sowie eines Gehäuses für einen Peripherieabschnitt mit dem Pumpengehäuse verbunden ist. Das Gehäuse für die Steuerelektronik weist an seiner Außenseite Kühlrippen auf.

Bei unmittelbar an der Vakuumpumpe angeordneten Frequenzumrichtern ist es bekannt, eine Luftkühlung zur Kühlung der Frequenzumrichter vorzusehen. Die Kühlung erfolgt hierbei durch Umgebungsluft, die von einem Lüfter angesaugt und in Richtung des Frequenzumrichters geblasen wird. Die Kühlung erfolgt somit durch erzwungene Konvektion. Derartige Luftkühlungen weisen jedoch den Nachteil auf, dass hohe Schutzklassen nicht bzw. nur mit hohem Aufwand realisiert werden können. Auch bei niedrigeren Schutzklassen ist ein aufwändiges Gehäuse erforderlich. Insbesondere bei schmutziger Umgebung ist der Wartungsaufwand hoch, da ein häufiges Reinigen sowie Filterwechsel erforderlich sind. Ferner ist es bekannt, die Frequenzumrichter durch natürliche Konvektion zu kühlen, wobei das Gehäuse des Frequenzumrichters sodann unmittelbar mit Kühlrippen versehen ist. Diese Ausgestaltung ist jedoch nur möglich, wenn die Umgebungstemperaturen entsprechend gering sind und die Pumpe in einem Leistungsbereich betrieben wird, in dem ein starkes Erwärmen des Frequenzumrichters nicht auftritt. Da die freie Zuströmung von Luft gewährleistet sein muss, besteht auch bei dieser Ausgestaltung eine hohe Verschmutzungsgefahr.

Ferner ist es bekannt, den Frequenzumrichter mit einer unmittelbaren Wasserkühlung zu versehen. Hierbei ist der Frequenzumrichter mit einer gekühlten Oberfläche der Vakuumpumpe verbunden. Dies hat jedoch den Nachteil, dass der Frequenzumrichter den Vibrationen der Vakuumpumpe ausgesetzt ist. Ferner müssen der Kühlbedarf der Vakuumpumpe und der Kühlbedarf des Frequenzumrichters einander entsprechen. Der eingesetzte Frequenzumrichter muss somit auf die entsprechenden Anforderungen angepasst sein. Ferner ist es bekannt, eine gesonderte Kühlplatte für den Frequenzumrichter vorzusehen, die sodann mit einem gesonderten Kühlkreislauf verbunden ist. Hierbei handelt es sich um eine äußerst aufwändige Lösung. Generell besteht bei einer Kühlung des Frequenzumrichters durch eine Wasserkühlung der Nachteil, dass bei hoher Luftfeuchtigkeit Kondensatbildung auch innerhalb des Frequenzumrichters auftreten kann.

Aus EP 0 836 008 ist eine Turbomolekularpumpe mit einem Elektromotor und einem Frequenzumrichter bekannt. Kühlrippen des Elektromotors ragen in ein Gehäuse des Frequenzumrichters. Sowohl der Elektromotor als auch der Frequenzumrichter werden durch einen von einem Lüfter erzeugten Luftstrom gekühlt.

Aus WO 2008/062598 ist es bekannt, Elektrobauteile in einem mit einer Vakuumpumpe verbundenen Gehäuse anzuordnen. Die Elektrobauteile werden von einem Luftstrom gekühlt, wobei der Luftstrom von einer Kühleinrichtung gekühlt wird.

Aufgabe der Erfindung ist es, eine Vakuumpumpe mit Frequenzumrichter zu schaffen, wobei eine zuverlässige Kühlung des Frequenzumrichters gewährleistet sein soll.

Die Lösung der Aufgabe erfolgt erfindungsgemäß durch die Merkmale des Anspruchs 1.

Bei der erfindungsgemäßen Vakuumpumpe wird das mindestens eine in dem Schöpfraum angeordnete Pumpelement von einem Elektromotor angetrieben. Zur Veränderung der Motordrehzahl ist der Elektromotor mit einem Frequenzumrichter verbunden. Der Frequenzumrichter ist in einem unmittelbar mit dem Pumpengehäuse verbundenen Frequenzumrichter-Gehäuse - im Folgenden FU-Gehäuse - angeordnet. Erfindungsgemäß ist in dem FU-Gehäuse zur Kühlung des Frequenzumrichters sowohl ein Luftkühler als auch ein Flüssigkeitskühler angeordnet. Durch die erfindungsgemäße Kombination eines Luftkühlers mit einem Flüssigkeitskühler kann ein zuverlässiges Kühlen des Frequenzumrichters auch bei hoher thermischer Belastung des Frequenzumrichters gewährleistet werden, wobei gleichzeitig das Auftreten von Kondensat vermieden ist.

Erfindungsgemäß ist der Elektromotor ebenfalls in dem FU-Gehäuse angeordnet. Der Flüssigkeitskühler umgibt den Elektromotor zumindest teilweise. Der Flüssigkeitskühler dient somit einerseits zur Kühlung des Elektromotors sowie zur Kühlung des Luftstroms, der den Frequenzumrichter kühlt. Insbesondere umgibt der Flüssigkeitskühler bei dieser Ausführungsform den Elektromotor entsprechend einer Kühlschlange vollständig.

Vorzugsweise ist das FU-Gehäuse und das Pumpengehäuse einstückig ausgebildet, wobei die beiden Gehäuse selbstverständlich aus mehreren einzelnen Bauteilen bestehen können. Bevorzugt ist es hierbei, dass das FU-Gehäuse unmittelbar mit dem Pumpengehäuse verbunden ist und somit eine kompakte Bauform erzielt werden kann.

Der Luftkühler weist vorzugsweise ein Gebläse auf, das in dem FU-Gehäuse einen kühlenden Luftstrom erzeugt. Erfindungsgemäß erfolgt die Kühlung des Luftstroms durch den Flüssigkeitskühler. Dies hat den Vorteil, dass der Frequenzumrichter nicht unmittelbar mit einer Kühlplatte oder dgl. verbunden ist, sondern die Kühlung des Frequenzumrichters durch einen von dem Flüssigkeitskühler gekühlten Luftstrom erfolgt. Hierdurch ist die Gefahr des Auftretens von Kondensat, insbesondere innerhalb des Frequenzumrichters, erheblich reduziert.

Das FU-Gehäuse kann geschlossen sein, so dass ein Umwälzen der Luft erfolgt. Es muss keine Umgebungsluft angesaugt werden, die ggf. verschmutzt ist.

Vorzugsweise weist der Flüssigkeitskühler ein in oder an dem FU-Gehäuse angeordnetes Kühlelement auf. An dem Kühlelement, das vorzugsweise zur Oberflächenvergrößerung Kühlrippen aufweist, strömt die Luft entlang. Die Kühlrippen bzw. die Oberfläche des Kühlelements, an dem die Luft entlang strömt, weist vorzugsweise in Richtung des Frequenzumrichters. In bevorzugter Ausführungsform weist der Flüssigkeitskühler eine Kühlplatte auf, in der mindestens eine Kühlschlange angeordnet ist. Die entsprechende Kühlplatte kann einen Teil des FU-Gehäuses ausbilden.

Bei einer besonders bevorzugten Ausführungsform der Erfindung ist der Flüssigkeitskühler in den Kühlmittelkreislauf der Vakuumpumpe integriert. Es ist somit lediglich ein Kühlmittelkreislauf vorgesehen. Hierdurch ist das Anschließen der Vakuumpumpe an einen Kühlmittelkreislauf vereinfacht, da kein zusätzlicher Kühlmittelkreislauf zur Kühlung des Frequenzumrichters angeschlossen werden muss.

Vorzugsweise ist das FU-Gehäuse thermisch mit dem Flüssigkeitskühler des Elektromotors bzw. einem entsprechenden flüssigkeitsgekühlten Gehäuse des Elektromotors gekoppelt. Hierdurch kann eine gute Wärmeabfuhr gewährleistet werden.

Da erfindungsgemäß der Frequenzumrichter durch einen Luftstrom gekühlt wird, ist es nicht erforderlich, den Frequenzumrichter unmittelbar mit einer Kühlplatte zu verbinden. Dies hat den erfindungsgemäßen Vorteil, dass der Frequenzumrichter über Schwingungsdämpfungselemente gehalten werden kann.

Das Auftreten von Vibrationsschäden an den Frequenzumrichtern kann ferner durch die Verwendung vibrationsfester Elektronik sowie durch Verkleben oder Vergießen der Bauteile verbessert werden. Ferner kann die Montage an einem schwingungsentkoppelten Bauteil erfolgen.

Ein wesentlicher Vorteil der Erfindung besteht darin, dass das Auftreten von Kondensationsschäden an der Elektronik des Frequenzumrichters vermieden ist, da der Frequenzumrichter nicht direkt mit dem Wasserkreislauf verbunden ist. Die an dem kühlsten Bauteil stattfindende Kondensation erfolgt somit an dem Luftkühler oder dem Flüssigkeitskühler, nicht jedoch an dem Frequenzumrichter selbst, da dieser im Betrieb Abwärme erzeugt. Auch bei abgeschalteter Pumpe wird Kondensation vermieden, da der Frequenzumrichter nicht gekühlt wird. Dazu wird das Gebläse des Luftkühlers vorzugsweise an den Betrieb des Frequenzumrichters gekoppelt. Vorzugsweise kann ein Kondensatablauf in dem FU-Gehäuse angeordnet werden.

Da der Frequenzumrichter das temperaturempfindlichste Bauteil darstellt, ist es bevorzugt, bei einem gemeinsamen Kühlkreislauf das Kühlmittel zunächst zur Kühlung des Frequenzumrichters, dann zur Kühlung des Elektromotors und anschließend zur Kühlung der Pumpe zu verwenden. Auch kann eine zusätzliche Regelung der Wasserkühlung erfolgen.

Gegenüber der Anordnung der Frequenzumrichter in Schaltschränken weist die erfindungsgemäße Integration der Frequenzumrichter in das Pumpengehäuse bzw. in das FU-Gehäuse den Vorteil auf, dass ein geringes Luftvolumen gefördert werden muss. Insbesondere kann eine sehr gezielte Luftführung innerhalb des FU-Gehäuses erzielt werden.

Aufgrund der erfindungsgemäßen Anordnung des Frequenzumrichters einschließlich der erfindungsgemäß ausgebildeten Kühlung kann eine hohe Schutzklasse von beispielsweise IP54 erzielt werden.

Nachfolgend wird die Erfindung unter Bezugnahme auf die anliegenden Zeichnungen näher erläutert.

Es zeigen:
- Fig. 1: eine schematische Schnittansicht einer Ausführungsform einer Vakuumpumpe, welche nicht in den Umfang der Ansprüche fällt,
und
- Fig. 2: eine schematische Schnittansicht einer bevorzugten Ausführungsform der Erfindung.

In den Fig. sind als Beispiele jeweils Schrauben-Vakuumpumpen sehr schematisch dargestellt. Hierbei ist durch ein Gehäuse 10 ein Schöpfraum 12 ausgebildet, in den als Pumpelemente zwei Pumpschrauben 14 angeordnet sind, die sich in einander entgegengesetzte Richtung drehen. Dies erfolgt üblicherweise über ein zwischen den beiden Schraubenrotoren 14 angeordnetes, in den Skizzen nicht dargestelltes Getriebe. Durch Rotation der beiden Pumpelemente 14 erfolgt ein Ansaugen von Medium in Richtung eines Pfeils 16 durch eine Einlassöffnung 18 und ein Ausstoßen des Mediums durch eine Auslassöffnung 20 in Richtung eines Pfeils 22.

Gemäß der in Fig. 1 dargestellten Ausführungsform, welche nicht in den Umfang der Ansprüche fällt, ist ein Elektromotor 24 in einem Teil 26 des Gehäuses angeordnet. Der Elektromotor 24 ist über seine Abtriebswelle 28 mit einer der beiden Pumpschrauben 14 verbunden.

Zur Drehzahlregelung des Elektromotors 24 ist ein Frequenzumrichter 30 vorgesehen, der elektrisch mit dem Elektromotor 24 verbunden ist. Der Frequenzumrichter 30 ist in einem Frequenzumrichter-Gehäuse 32 (FU-Gehäuse) angeordnet. Das FU-Gehäuse 32 ist unmittelbar mit dem Pumpengehäuse 10 verbunden oder einstückig mit diesem ausgebildet.

Zur Kühlung des Frequenzumrichters ist ein Luftkühler 34 sowie ein Flüssigkeitskühler 36 vorgesehen. Der Luftkühler 34 weist im dargestellten Ausführungsbeispiel ein Gebläse 38 auf. Das Gebläse 38 ist innerhalb des FU-Gehäuses 32 angeordnet und dient zum Umwälzen der Luft innerhalb des FU-Gehäuses. Hierbei ist die von dem Gebläse 38 erzeugte Luftströmung derart gelenkt, dass sie an dem Flüssigkeitskühler 36 entlang strömt. Im dargestellten Ausführungsbeispiel strömt die Luft an Kühlrippen 40 des Flüssigkeitskühlers 36 entlang. Die Kühlrippen 40 weisen ins Innere des FU-Gehäuses 32 bzw. in Richtung des Frequenzumrichters 30.

Der Flüssigkeitskühler weist ein Kühlelement, wie eine Kühlplatte 42, auf, die im dargestellten Ausführungsbeispiel gleichzeitig eine Seitenwand des FU-Gehäuses 32 ausbildet. Mit der Kühlplatte 42 sind auf der Innenseite die Kühlrippen 40 verbunden. Innerhalb der Kühlplatte 42 ist insbesondere mäanderförmig eine Kühlschlange 44 angeordnet. Die Kühlschlange 44 ist mit Kühlmittelleitungen 46 verbunden. Diese sind zur Verdeutlichung lediglich als Ansätze in der Fig. 1 dargestellt. In bevorzugter Ausführungsform sind die Kühlmittelleitungen 46 mit den Flüssigkeitskühlsystem des Elektromotors 24 sowie auch der Vakuumpumpe selbst verbunden. Hierbei verlaufen die Kühlleitungen 46 vorzugsweise innerhalb des Gehäuses oder unmittelbar entlang der Gehäuseaußenwände.

Der Frequenzumrichter 30 ist über Schwingungsdämpfer 48 an einer der Gehäusewände des FU-Gehäuses 32 gehalten.

Bei der bevorzugten Ausführungsform der Erfindung (Fig. 2) sind identische oder ähnliche Bauteile mit denselben Bezugszeichen gekennzeichnet. Der wesentliche Unterschied zu der in Fig. 1 dargestellten Vakuumpumpe besteht darin, dass der Elektromotor 24 innerhalb des FU-Gehäuses 32 angeordnet ist. Ein gesondertes Kühlelement zur Ausgestaltung des Flüssigkeitskühlers für den Frequenzumrichter 30 kann somit entfallen. Der Motor 24 ist von einem Flüssigkeitskühler 50 umgeben. Dieser umschließt den Motor 24 vorzugsweise vollständig und weist nach außen gerichtete Kühlrippen 52 auf. Innerhalb des Flüssigkeitskühlers 50 ist eine spiralförmig angeordnete, den Elektromotor 24 umgebende Kühlschlange 54 angeordnet. Diese ist wiederum mit Kühlmittelleitungen 46 verbunden.

Entsprechend der Ausführungsform der in Fig. 1 dargestellten Vakuumpumpe, welche nicht in den Umfang der Ansprüche fällt, ist innerhalb des FU-Gehäuses 32 ein Gebläse 38 angeordnet. Durch dieses erfolgt ein Umwälzen der Luft in dem FU-Gehäuse 32, wobei die Luft derart geführt ist, dass die Luft zur Kühlung an den Rippen 52 entlang strömt.

## Patentansprüche

1. Vakuumpumpe mit
einem einen Schöpfraum (12) ausbildenden Pumpengehäuse (10), mindestens einem in dem Schöpfraum (12) angeordneten Pumpelement (14),
einem Elektromotor (24) zum Antreiben des mindestens einen Pumpelements (14), und
einem mit dem Elektromotor (24) verbundenen Frequenzumrichter (30) zum Ändern der Motordrehzahl,
**dadurch gekennzeichnet, dass** der Frequenzumrichter (30) und der Elektromotor (24) in einem unmittelbar mit dem Pumpengehäuse (10) verbundenen Frequenzumrichter-Gehäuse (32) angeordnet ist, und
in dem Frequenzumrichter-Gehäuse (32) zur Kühlung des Frequenzumrichters (30) ein Luftkühler (34) und ein Flüssigkeitskühler (36, 50) angeordnet ist und
der Flüssigkeitskühler (50) den Elektromotor (24) zumindest teilweise umschließt.

2. Vakuumpumpe nach Anspruch 1, **dadurch gekennzeichnet, dass** das Frequenzumrichter-Gehäuse (32) und das Pumpengehäuse (10) einstückig ausgebildet ist.

3. Vakuumpumpe nach Anspruch 1 oder 2, **dadurch gekennzeichnet, dass** der Luftkühler (34) ein Gebläse (38) aufweist, das einen den Frequenzumrichter (30) kühlenden Luftstrom erzeugt.

4. Vakuumpumpe nach Anspruch 3, **dadurch gekennzeichnet, dass** der Flüssigkeitskühler (36, 50) ein in dem Frequenzumrichter-Gehäuse (32) angeordnetes Kühlelement (40, 42, 44; 52 54) aufweist, an dem der Luftstrom zur Kühlung entlang strömt.

5. Vakuumpumpe nach Anspruch 4, **dadurch gekennzeichnet, dass** das Kühlelement (40, 42, 44; 52, 54) zur Oberflächenvergrößerung Kühlrippen (40, 52) aufweist, die vorzugsweise in Richtung des Frequenzumrichters (30) weisen.

6. Vakuumpumpe nach einem der Ansprüche 1 - 5, **dadurch gekennzeichnet, dass** der Flüssigkeitskühler (36) eine Kühlplatte (42) aufweist, die vorzugsweise mit einer von Kühlmittel durchströmten Kühlschlange (44) verbunden ist.

7. Vakuumpumpe nach Anspruch 6 bei Rückbezug auf Anspruch 5, **dadurch gekennzeichnet, dass** die Kühlrippen (40) unmittelbar mit der Kühlplatte (42) verbunden sind.

8. Vakuumpumpe nach Anspruch 6 oder 7, **dadurch gekennzeichnet, dass** die Kühlplatte (42) zumindest einen Teil einer Seitenwand des Frequenzumrichter-Gehäuses (32) ausbildet.

9. Vakuumpumpe nach einem der Ansprüche 1 - 8, **dadurch gekennzeichnet, dass** der Flüssigkeitskühler den Elektromotor (24) vollständig umgibt.

10. Vakuumpumpe nach einem der Ansprüche 1 - 9, **dadurch gekennzeichnet, dass** innerhalb des Flüssigkeitskühlers (50) eine insbesondere spiralförmig angeordnete, den Elektromotor (24) umgebende Kühlschlange (54) angeordnet ist.

11. Vakuumpumpe nach einem der Ansprüche 1 - 10, **dadurch gekennzeichnet, dass** der Flüssigkeitskühler (50) insbesondere radial nach außen gerichtete Kühlrippen (52) aufweist.

12. Vakuumpumpe nach einem der Ansprüche 1 - 11, **dadurch gekennzeichnet, dass** der Flüssigkeitskühler (36) in den Kühlmittelkreislauf der Vakuumpumpe integriert ist.

13. Vakuumpumpe nach einem der Ansprüche 1 - 12, **dadurch gekennzeichnet, dass** der Frequenzumrichter (30) und/ oder das Frequenzumrichter-Gehäuse (32) von Schwingungsdämpfungselementen (48) gehalten ist.

14. Vakuumpumpe nach einem der Ansprüche 1 - 13, **dadurch gekennzeichnet, dass** das Frequenzumrichter-Gehäuse (32) thermisch gekoppelt mit einem flüssigkeitsgekühlten Gehäuse des Elektromotors verbunden ist.

## Claims

1. A vacuum pump comprising
a pump housing (10) forming a pumping chamber (12),
at least one pumping element (14) arranged in the pumping chamber (12),
an electric motor (24) for driving the at least one pumping element (14), and
a frequency inverter (30) for changing the rotational speed of the motor, connected to the electric motor (24),
**characterized in that** the frequency inverter (30) and the electric motor (24) are arranged in a frequency inverter housing (32) immediately connected to the pump housing (10), and
an air cooler (34) and a liquid cooler (36, 50) are arranged in the frequency inverter housing (32) to cool the frequency inverter (30), and the liquid cooler (50) surrounds the electric motor (24) at least partly.

2. The vacuum pump of claim 1, **characterized in that** the frequency inverter housing (32) and the pump housing (10) are formed integrally.

3. The vacuum pump of claim 1 or 2, **characterized in that** the air cooler (34) comprises a blower (38) generating an air flow cooling the frequency inverter (30).

4. The vacuum pump of claim 3, **characterized in that** the liquid cooler (36, 50) comprises a cooling element (40, 42, 44; 52, 54) arranged in the frequency inverter housing (32), along which element the air flow flows for cooling.

5. The vacuum pump of claim 4, **characterized in that** the cooling element (40, 42, 44; 52, 54) has cooling ribs (40, 52) to increase the surface, which ribs are preferably directed towards the frequency inverter (30).

6. The vacuum pump of one of claims 1-5, **characterized in that** the liquid cooler (36) comprises a cooling plate (42) preferably connected to a cooling coil (44) through which a coolant flows.

7. The vacuum pump of claim 6 when referred to claim 5, **characterized in that** the cooling ribs (40) are directly connected to the cooling plate (42).

8. The vacuum pump of claim 6 or 7, **characterized in that** the cooling plate (42) forms at least a part of a side wall of the frequency inverter housing (32).

9. The vacuum pump of one of claims 1-8, **characterized in that** the liquid cooler (50) surrounds the electric motor (24) entirely.

10. The vacuum pump of one of claims 1-9, **characterized in that** a cooling coil (54) is arranged in the liquid cooler (50), in particular in a helical manner, surrounding the electric motor (24).

11. The vacuum pump of one of claims 1-10, **characterized in that** the liquid cooler (50) in particular has cooling ribs (52) directed radially outward.

12. The vacuum pump of one of claims 1 - 11, **characterized in that** the liquid cooler (36) is integrated into the cooling circuit of the vacuum pump.

13. The vacuum pump of one of claims 1-12, **characterized in that** the frequency inverter (30) and/or the frequency inverter housing (32) is/are supported by vibration damping elements (48).

14. The vacuum pump of one of claims 1-13, **characterized in that** the frequency inverter housing (32) is connected in a thermally coupled manner to a liquid-cooled housing of the electric motor.

## Revendications

1. Pompe à vide avec
un carter de pompe (10) formant un volume de prise (12),
au moins un élément de pompe (14) disposé dans le volume de prise (12),
un moteur électrique (24) pour entraîner ledit au moins un élément de pompe (14) et
un convertisseur de fréquence (30) relié au moteur électrique (24) pour changer la vitesse du moteur,
**caractérisée en ce que**
le convertisseur de fréquence (30) et le moteur électrique (24) sont disposés dans un carter de convertisseur de fréquence (32) directement attaché au carter de pompe (10) et que
pour le refroidissement du convertisseur de fréquence (30), un refroidisseur d'air (34) et un refroidisseur de liquide (36, 50) sont disposés dans le carter de convertisseur de fréquence (32) et que
le refroidisseur de liquide (50) entoure le moteur électrique (24) au moins partiellement.

2. Pompe à vide selon la revendication 1, **caractérisée en ce que** le carter de convertisseur de fréquence (32) et le carter de pompe (10) sont formés en une seule pièce.

3. Pompe à vide selon la revendication 1 ou 2, **caractérisée en ce que** le refroidisseur d'air (34) comprend une soufflerie (38) qui produit un flux d'air refroidissant le convertisseur de fréquence (30).

4. Pompe à vide selon la revendication 3, **caractérisée en ce que** le refroidisseur de liquide (36, 50) comprend un élément de refroidissement (40, 42, 44 ; 52, 54) disposé dans le carter de convertisseur de fréquence (32) le long duquel coule le flux d'air pour refroidissement.

5. Pompe à vide selon la revendication 4, **caractérisée en ce que** l'élément de refroidissement (40, 42, 44 ; 52, 54) comprend des ailettes de refroidissement (40, 52) pour l'agrandissement de la surface, qui sont orientées de préférence en direction du convertisseur de fréquence (30).

6. Pompe à vide selon l'une des revendications 1 à 5, **caractérisée en ce que** le refroidisseur de liquide (36) comprend une plaque de refroidissement (42) qui est attachée de préférence à un serpentin de refroidissement (44) dans lequel coule un réfrigérant.

7. Pompe à vide selon la revendication 6 rattachée à la revendication 5, **caractérisée en ce que** les ailettes de refroidissement (40) sont attachées directement à la plaque de refroidissement (42).

8. Pompe à vide selon la revendication 6 ou 7, **caractérisée en ce que** la plaque de refroidissement (42) forme au moins une partie d'une paroi latérale du carter de convertisseur de fréquence (32).

9. Pompe à vide selon l'une des revendications 1 à 8, **caractérisée en ce que** le refroidisseur de liquide entoure le moteur électrique (24) entièrement.

10. Pompe à vide selon l'une des revendications 1 à 9, **caractérisée en ce qu'**il est disposé, à l'intérieur du refroidisseur de liquide (50), un serpentin de refroidissement (54) disposé notamment de façon hélicoïdale et entourant le moteur électrique (24).

11. Pompe à vide selon l'une des revendications 1 à 10, **caractérisée en ce que** le refroidisseur de liquide (50) comprend des ailettes de refroidissement (52) orientées notamment radialement vers l'extérieur.

12. Pompe à vide selon l'une des revendications 1 à 11, **caractérisée en ce que** le refroidisseur de liquide (36) est intégré dans le circuit de réfrigérant de la pompe à vide.

13. Pompe à vide selon l'une des revendications 1 à 12, **caractérisée en ce que** le convertisseur de fréquence (30) et/ou le carter de convertisseur de fréquence (32) sont tenus par des éléments d'amortissement d'oscillations (48).

14. Pompe à vide selon l'une des revendications 1 à 13, **caractérisée en ce que** le carter de convertisseur de fréquence (32) est attaché de manière thermiquement accouplée à un carter refroidi par liquide du moteur électrique.
